# EUROPÄISCHE PATENTSCHRIFT

(11) **EP 2 598 391 B1**
(45) Veröffentlichungstag und Bekanntmachung des Hinweises auf die Patenterteilung: **28.06.2017**
(21) Anmeldenummer: 11757306.3
(22) Anmeldetag: 14.09.2011
(51) Int. Cl.: B61D 3/10, B61G 5/02

(54) **MEHRTEILIGES SCHIENENFAHRZEUG MIT WENIGSTENS ZWEI, ÜBER EIN DOPPELGELENK VERBUNDENEN WAGENKÄSTEN**
MULTI-PART RAIL VEHICLE HAVING AT LEAST TWO COACH BODIES CONNECTED BY MEANS OF A DOUBLE ARTICULATION JOINT
VÉHICULE SUR RAILS EN PLUSIEURS PARTIES COMPRENANT AU MOINS DEUX CAISSES RELIÉES PAR UNE DOUBLE ARTICULATION

(30) Priorität: 15.09.2010 DE 102010040840
(43) Veröffentlichungstag der Anmeldung: 05.06.2013
(73) Patentinhaber: Siemens Aktiengesellschaft, 80333 München (DE)
(72) Erfinder: RICHTER, Wolfgang-Dieter, 90610 Winkelhaid (DE)
(86) Internationale Anmeldenummer: PCT/EP2011/065922
(87) Internationale Veröffentlichungsnummer: WO 2012/035056

(56) Entgegenhaltungen:
- EP-A1- 0 567 950
- WO-A1-2005/023619
- DE-B3-102006 049 868
- FR-A1- 2 398 651
- US-A- 5 052 707

## Beschreibung

Die Erfindung bezieht sich auf ein mehrteiliges Schienenfahrzeug mit wenigstens zwei Wagenkästen, die auf jeweils mittig angeordneten Fahrwerken abgestützt und über ein Doppelgelenk mit einer Verbindungsstange miteinander verbunden sind.

Für Kurzgelenkwagen als Beispiel für ein mehrteiliges Schienefahrzeug und die daraus entwickelten Einzelgelenkwagen mit einer gerad- oder ungeradzahligen Anzahl an Wagenkästen ist es charakteristisch, dass jeder Wagenkasten auf einem eigenen Fahrwerk abgestützt ist. Die Gelenkverbindungen erfahren dadurch nur geringe vertikale Lasten, die konstant aus Asymmetrien der Ausrüstung oder stochastisch einer ungleichen Verteilung der Zuladung resultieren können.

Bei Fahrt in einer Geraden oder in einem konstanten Bogen nehmen die Wagenkästen eine parallele bzw. tangentiale Stellung zum Gleis ein, das Fahrwerk ist gegenüber dem Wagenkasten nicht verdreht. Bei Befahrung von Radienänderungen, also auch bei der Einfahrt von einer Geraden in einen Bogen, wird eine Ausdrehbewegung des Fahrwerks erforderlich, wenn die benachbarten Wagenkästen in herkömmlicher Art über ein einfaches, räumliches bewegliches Gelenk miteinander verbunden sind. Die gegenseitige Beeinflussung der Wagenkästen setzt sich auch in einer längeren Kette von Wagenkastenmodulen fort, sobald der erste Wagenteil eine Richtungsänderung erfährt. Es ist daher üblich, nur zwei Wagenkastenmodule, sofern es die Trassierung mit entsprechenden Übergangsbögen gestattet, auch drei Module, über ein einfaches Gelenk miteinander zu verbinden. Größere Fahrzeuglängen werden dadurch erreicht, dass zwischen die Modulpaare oder ein Modulpaar und ein einzelnes Modul ein Doppelgelenk größerer Baulänge eingefügt wird. Dieses Doppelgelenk entkoppelt ähnlich einer Kupplung die Wagenkästen lateral und vertikal gegeneinander. Bei ungünstiger Trassierung ohne Übergangsbögen und bei kleinen vertikalen Ausrundungsradien müssen derartige Doppelgelenke auch zwischen allen benachbarten Wagenkästen eingesetzt werden.

Da diese Doppelgelenke zwei Gelenkpunkte aufweist, die jeweils sämtliche Bewegungen einer zwischen ihnen befindlichen Verbindungsstange gestatten, resultiert die Aufgabenstellung, einzelne Wagenkastenmodule am Nicken um die Querachse zu hindern.

Sobald in einer Wagenkastenkette ein einzelnes Modul über ein derartiges Doppelgelenk am Ende an- oder innerhalb der Kette über zwei Doppelgelenke eingebunden ist, muss der daraus resultierende Nickfreiheitsgrad kompensiert werden. Damit wird ein Kippen des Wagenkastens um die Y-Achse verhindert.

Bei ausreichendem Platz zwischen den Wagenkästen kann dieses durch ein Portal erfolgen, das über ein Gestänge winkelhalbierend geführt wird.

Eine solche Lösung wird in der DE 42 13 948-A1 beschrieben. Alternativ dazu kann auch ein sog. Scherengelenk zum Einsatz gebracht werden, das ohne Zwischenschaltung eines Portals diese Funktion erfüllt und beispielsweise in der EP 20 840 47 A1 beschrieben ist.

Während für die zuerst genannten Lösung ein großer Bauraum beansprucht wird und das vorgesehene Portal, auch aufgrund der zusätzlich erforderlichen Wankstabilisierung, einen nicht unerheblichen Beitrag zum Fahrzeuggewicht leistet, hat die als Scherengelenk bezeichnete Lösung den Nachteil, dass im Untergestell auftretende Kräfte über den Wagenkasten in den Dachbereich umgeleitet werden. Damit wird auf einen entscheidenden Vorteil des Fahrzeugkonzepts, nämlich, dass im Gelenkbereich nur Längskräfte in relevanter Größenordnung auftreten, verzichtet und im Falle konsequenter Modulbauweise eine spürbare Gewichtserhöhung auch an den nicht betroffenen Stirnwänden verursacht. Dazu kommt der erhöhte Platzbedarf im Dachbereich, da nur bei ausreichender Bauhöhe der Gelenkelemente die dort auftretenden Kräfte und Momente in einer beherrschbaren Größenordnung bleiben.

Ausgehend hiervon liegt der Erfindung die Aufgabe zugrunde, bei dem eingangs genannten mehrteiligen Schienenfahrzeug, insbesondere bei dessen Betrieb bei komplexer Trassierung und fehlenden Übergangsbögen, eine gewichts- und Lichtraum sparende Gelenkverbindung anzugeben.

Diese Aufgabe wird dadurch gelöst, dass ein erstes Gelenk des Doppelgelenks eine Bewegung der Verbindungsstange des Doppelgelenks in drei Raumrichtungen und ein zweites Gelenk des Doppelgelenks eine Bewegung der Verbindungsstange ausschließlich in einer Horizontalebene gestattet.

Dabei sorgt das zweite Gelenk, welches ausschließlich die Bewegung in der Horizontalebene erlaubt, für die Verminderung der sich sonst ergebenden Nickbewegung zwischen den beiden Wagenkästen.

In einer ersten Ausführungsform kann das Gelenk elastisch ausgebildet sein. Alternativ kann es jedoch auch drehbar ausgebildet sein, wobei auf die Ausführungsform als Wälzlager besonders hinzuweisen ist. Dieses Wälzlager kann vorteilhafter Weise als vorgespanntes Kreuzrollenlager ausgebildet sein.

Bevorzugt ist eines der Gelenke des Doppelgelenks derart dimensioniert, dass es vertikale Lastunterschiede zwischen den wenigstens zwei Wagenkäsen übertragen kann. Solche Lasten oder die sich daraus ergebenden Momente werden im Bereich eines Kopfträgers aufgenommen, an dem ansonsten die Lasten einer fest angeschraubten Einzelgelenkkonsole aufgenommen werden müssen.

Zwischen den wenigstens zwei Wagenkästen oder bei mindestens drei Wagenkästen diesen benachbart kann im Dachbereich ein zusätzliches Doppelgelenk vorgesehen sein, wobei beide Gelenke dieses Doppelgelenks eine Bewegung einer Verbindungsstange des zusätzlichen Doppelgelenks in allen Raumrichtungen gestatten. Dieses Doppelgelenk unterstützt die Wirkung des oben erläuterten Doppelgelenks im Untergestellbereich zwischen den Wagenkästen in der Hinsicht, dass auftretende Nickbewegungen vermindert werden.

Wenn das Schienenfahrzeug wenigstens drei Wagenkästen aufweist, können Gelenkverbindungen beider Enden des mittleren Wagenkastens derart durch ein kinematisches Getriebe im Dachbereich verbunden sein, dass der mittlere Wagenkasten stets in einer Vertikalebene eine winkelhalbierende Stellung zwischen den beiden benachbarten Wagenkästen einnimmt. Der Einsatz eines solchen kinematischen Getriebes kommt insbesondere dann zum Tragen, wenn besondere Kuppen-Senken-Anforderungen bestehen.

Das zweite Gelenk kann Mittel zum Halten der Verbindungstange in einer zentralen Lage aufweisen. In dieser Weise wird ein Ausknickverhalten des Schienenfahrzeugs unter Einwirken einer Längsdruckkraft begrenzt.

Die Mittel können von diskreten elastischen oder mechanischen Elementen gebildet sein. Als Beispiel für ein mechanisches Element kann eine mittels einer Feder vorgespannte Druckrolle in dem zweiten Gelenk, die in eine Aufnahme einer Kurvenscheibe eingreift, genannt werden. Dabei kann die Feder längenveränderlich einstellbar oder auch gesteuert sein.

Die Verbindungsstange des Doppelgelenks kann zum Energieverzehr ein integriertes Stoß-Verzehr-Element aufweisen.

Das erste Gelenk, das als Kardangelenk ausgeführt sein kann, kann - ebenfalls zum Zentrieren der Verbindungsstange - eine Reibdrehhemmung aufweisen. Dies hat ebenfalls den Zweck, ein Ausknicken des Schienenfahrzeugs bei Beaufschlagung mit Längsdruckkräften zu vermindern. Dabei kann das erste Gelenk ein Elastomerelement zum Schaffen eines Federweges in Längsrichtung des Schienenfahrzeugs aufweisen. In diesem Fall wirkt die Reibdrehhemmung erst dann, wenn aufgrund von Längsdruckkräften das Elastomerelement derart komprimiert ist, dass der maximal mögliche Federweg durchlaufen ist.

Auch wenigstens ein Gelenk des zusätzlichen Doppelgelenks im Dachbereich kann eine integrierte Reibdrehhemmung aufweisen, bevorzugt beide. Auch in diesem Fall kann das wenigstens eine Gelenk des zusätzlichen Doppelgelenks des Dachbereichs ein Elastomerelement zum Schaffen eines Federwegs in Längsrichtung des Schienenfahrzeugs aufweisen.

Ausführungsbeispiele der Erfindung werden nachfolgend unter Bezugnahme auf die Zeichnungen noch näher erläutert. Dabei sind funktionsgleiche Bauelemente mit denselben Bezugszeichen bezeichnet. Es zeigen:
- Figur 1: eine schematische Ansicht eines Doppelgelenks in einer Geraden,
- Figur 2: eine schematische Ansicht des Doppelgelenks von Figur 1 bei Bogeneinfahrt,
- Figur 3: eine schematische Ansicht des Doppelgelenks von Figur 1 innerhalb eines Bogens,
- Figur 4: eine schematische Ansicht des Doppelgelenks von Figur 1 in einem S-Bogen,
- Figur 5: eine detailliertere schematische Darstellung des Doppelgelenks von Figur 1,
- Figur 6: eine schematische Ansicht einer Ausführungsform für eines der Gelenke des Doppelgelenks von Figur 1,
- Figur 7: eine perspektivische Ansicht eines dreiteiligen Schienenfahrzeugs,
- Figur 8: eine schematische Ansicht einer Dachverbindung des Schienenfahrzeugs von Figur 7,
- Figur 9: eine perspektivische Ansicht eines anderen dreiteiligen Schienenfahrzeugs,
- Figur 10: eine perspektivische Ansicht eines fünfteiligen Schienenfahrzeugs,
- Figur 11: eine perspektivische Ansicht eines weiteren dreiteiligen Schienenfahrzeugs,
- Figur 12: eine perspektivische Ansicht eines vierteiligen Schienenfahrzeugs,
- Figur 13: eine perspektivische Ansicht eines anderen fünfteiligen Schienenfahrzeugs,
- Figur 14: eine perspektivische Ansicht eines sechsteiligen Schienenfahrzeugs.

Aus Figur 1 geht die Ausbildung eines Doppelgelenks DG1 hervor, welches einen nicksteifen Gelenkanschluss zwischen zwei Wagenkästen W1, W2 schafft. Jeder Wagenkasten W1, W2 steht mittig auf einem einzelnen Fahrwerk. Das Doppelgelenk DG1 weist eine Verbindungsstange V1 zwischen zwei Gelenken G1, G2 auf. Dabei gestattet das Gelenk G1 eine Bewegung der Verbindungsstange V1 in sämtlichen drei Raumrichtungen und kann beispielsweise als Kardangelenk ausgeführt sein. Demgegenüber gestattet das Gelenk G2 eine Bewegung der Verbindungsstange V1 ausschließlich in einer Horizontalebene.

Dies bewirkt eine Nicksteife des Gelenkanschlusses zwischen den beiden Wagenkästen W1, W2. Die Verbindungsstange V1 weist ein (nicht dargestelltes) Stoßverzehrelement auf.

Während Figur 1 das Doppelgelenk DG1 in einer Geraden zeigt, veranschaulicht Figur 2 das Doppelgelenk DG1 bei Bogeneinfahrt, Figur 3 innerhalb eines Bogens und Figur 4 innerhalb eines S-Bogens. Aus den Figuren 2 bis 4 geht deutlich hervor, dass die Gelenke G1, G2 des Doppelgelenks D in einer Horizontalebene quer verschieblich zueinander sind. Dabei kann das eindimensionale Gelenk G2 als elastisches Gelenk ausgebildet sein. Auch eine Ausbildung als Wälzlager ist möglich. Dabei kann das Wälzlager insbesondere als vorgespanntes Kreuzrollenlager ausgebildet sein. Das Doppelgelenkelement DG1 ist so dimensioniert, dass zwischen den Wagenkästen W1, W2 vertikale Lasten und daraus resultierende Momente aufgenommen werden können.

Aus Figur 5 geht der Aufbau des Doppelgelenks der Figuren 1 bis 4 mehr im Detail hervor. Dabei weist das dreidimensionale Gelenk G1 ein Elastomerelement E auf, das durch Beaufschlagung mit Längsdruckkräften komprimierbar ist. Im äußeren Bereich des Gelenks G1 ist eine Reibdrehhemmung R vorgesehen, welche unter Zwischenlager eines Spaltes an das nächst innere Element des Gelenks G1 angrenzt. Der Spalt S wird bei Auftreten von Längsdruckkräften unter Verformung des elastischen Elementes E überwunden, so dass die Reibedrehhemmung, die als schalenförmiges Element vorliegt, zur Anlage mit dem nächst inneren Element des Gelenks G1 gelangt, so dass in diesem Bereich Reibungskräfte bei einem Ausknicken des Schienenfahrzeugs auftreten.

Das Gelenk G2 zeigt in seinem Inneren eine Druckrolle D, welche in einer Aufnahme auf der Innenseite einer Kurvenscheibe K eingreift. Auf diese Weise wird die Verbindungsstange V in einer zentralen Lage gehalten. Bei Ausknickbewegungen muss die Druckrolle D, die mit Hilfe einer Feder F vorgespannt ist, einen Widerstand überwinden, der sich aus der zunehmenden Dicke der Kurvenscheibe im Randbereich der Ausnehmung A ergibt. Dabei kann die Feder F in ihrer Länge einstellbar oder auch gesteuert sein, so dass die von ihr ausgeübte Federkraft variabel ist.

Figur 6 zeigt eine alternative Ausführungsform des Gelenks G2 im Hinblick auf die Zentrierung der Verbindungsstange V. Dabei ist die mittels einer Feder F vorgespannte Druckrolle D aus Figur 5 ersetzt durch eine elastische Druckrolle D, welche wiederum in eine Ausnehmung A einer Kurvenscheibe K eingreift. Im Fall des Auftretens von Längsdruckkräften, die eine Auskickbewegung des Schienenfahrzeugs bewirken, erzeugt die elastische Druckrolle D eine Rückstellkraft für die Verbindungsstange V, um sie, soweit möglich, in ihrer zentralen Lage zu halten.

Figur 7 veranschaulicht ein aus drei Wagenkästen bestehendes Schienenfahrzeug, wobei die Wagenkästen W1, W2 mit Hilfe des zuvor erläuterten Doppelgelenks DG1 miteinander verbunden sind. In, bezogen auf die Längsrichtung des Schienenfahrzeugs, umgekehrter Richtung angeordnet findet sich das Doppelgelenk DG1 ebenso zwischen den Wagenkästen W1 und W3, so dass der Wagenkasten W1 den mittleren Wagenkasten bildet, an dessen beiden Enden jeweils Gelenke der Art G1 vorgesehen sind. Demgegenüber korrespondieren die Gelenke G1 mit Gelenken der Art G2 an den gegenüberliegenden Enden der Wagenkästen W2, W3.

Zur weiteren Verminderung von Nickbewegungen des Schienenfahrzeugs ist im Dachbereich zwischen den Wagenkästen W1 und W3 ein zusätzliches Doppelgelenk DG2 vorgesehen, bei dem es sich um ein verwindbares Doppelgelenk mit zwei räumlich beweglichen Lagern der Art G1 handelt.

Das Doppelgelenk DG1 zwischen dem mittleren und dem rechten Wagenkasten W1, W2 ist grundsätzlich nickfähig, wobei eine Nickbewegung jedoch durch die Einachsigkeit des Gelenkes G2 vermindert ist. Aus Figur 8 geht die Ausbildung des zusätzlichen Doppelgelenkes DG2 im Dachbereich zwischen den Wagenkästen W1 und W3 in Figur 7 näher hervor. Beide Gelenke G1 sind als Kardangelenke ausgebildet sowie mit Elastomerelementen und integrierter Reibdrehhemmung ausgestattet. Sie entsprechen in ihrem Aufbau dem anhand von Figur 5 erläuterten Gelenk G1 des Doppelgelenks DG1 im Untergestellbereich des Schienenfahrzeugs.

Figur 9 zeigt eine Anwendung des Doppelgelenks D bei einem dreiteiligen Schienenfahrzeug anderer Ausführung als in Figur 7. Der einzige Unterschied zu dem Schienenfahrzeug von Figur 7 besteht darin, dass im Untergestellbereich zwischen dem Wagenkasten W1 und einem Wagenkasten W4 ein Einzelgelenk G3 vorgesehen ist. Auch das in Figur 9 dargestellte Schienenfahrzeug verfügt über eine nicksteifen Gelenkanschluss.

Die Darstellung von Figur 10 zeigt eine Anwendung des Doppelgelenks DG1 bei einem fünfteiligen Schienenfahrzeug. Dabei ist der mittlere Wagenkasten W2 auf seiner einen Seite über das Doppelgelenk DG1 mit dem Wagenkasten W1 verbunden. Der Wagenkasten W1 ist wie in Figur 9 mit dem Wagenkasten W4 im Untergestellbereich über ein Einzelgelenk G3 und im Dachbereich über das zusätzliche Doppelgelenk DG2 verbunden. Zur anderen Seite ist der Wagenkasten W2 über ein Doppelgelenk DG3aus zwei Gelenken der Art G1 mit einem Wagenkasten W5 verbunden, welcher wiederum in derselben Art wie die Wagenkästen W1 und W4 mit einem Wagenkasten W6 gekuppelt ist.

Die Figuren 11 bis 14 zeigen verschiedene Ausführungsformen von mehrteiligen Schienenfahrzeugen, wobei im Dachbereich von drei aufeinander folgenden Wagenkästen ein Getriebe GET vorgesehen ist, welches für besondere Kuppen-Senken-Anforderungen an das Schienenfahrzeug günstig ist. Dabei ergeben sich jeweils Dreiergruppen GR von Wagenkästen, wobei ein mittlerer Wagenkasten jeweils über das Doppelgelenk DG1 an benachbarte Wagenkästen angeschlossen ist. Auf Seiten des mittleren Wagenkastens liegen Kardangelenke der Art G1 vor, während die beiden äußeren Wagenkästen der Dreiergruppe auf ihren den mittleren Wagenkasten zugewandten Seiten das einachsige Gelenk der Art G2 zeigen.

Bei dem vierteiligen Schienenfahrzeug nach Figur 12 ist außerdem die Dreiergruppe GR an einen weiteren Wagenkasten über das Doppelgelenk DG1 angeschlossen, wobei auf Seiten des weiteren Wagenkastens das einachsige Gelenk G2 vorliegt. Bei der Ausführungsform nach Figur 13 liegt die Dreiergruppe GR in der Mitte des fünfteiligen Schienenfahrzeugs. Die beiden äußeren Wagenkästen sind jeweils über das Doppelgelenk DG1 an die angrenzenden Wagenkästen der Gruppe angeschlossen, wobei das Gelenk G2 auf Seiten des äußeren Wagenkastens und das Gelenk G1 auf Seiten des angrenzenden Wagenkastens der Gruppe vorliegt.

Bei dem Schienenfahrzeug nach Figur 14, das sechsteilig ist, sind zwei der Gruppen GR nach Figur 11 über ein Doppelgelenk DG3 miteinander verbunden, welches für eine Verbindungsstange V3 auf Seiten beider Gelenke dreidimensionale Bewegungen gestattet.

Das Getriebe GET hat in allen Fällen die Aufgabe, dass der mittlere Wagenkasten der Dreiergruppe GR stets in einer Vertikalebene/mittleren Querebene eine winkelhalbierende Stellung zu den beiden äußeren Wagenkästen einnimmt.

## Patentansprüche

1. Mehrteiliges Schienenfahrzeug mit wenigstens zwei Wagenkästen (W1, W2), die auf jeweils mittig angeordneten Fahrwerken abgestützt und über ein Doppelgelenk (DG1) mit einer Verbindungsstange (V1) miteinander verbunden sind,
**dadurch gekennzeichnet, dass**
ein erstes Gelenk (G1) des Doppelgelenks (DG1) eine Bewegung der Verbindungsstange (V1) des Doppelgelenks (DG1) in drei Raumrichtungen und ein zweites Gelenk (G2) des Doppelgelenks (DG1) eine Bewegung der Verbindungsstange (V1) ausschließlich in einer Horizontalebene gestattet.

2. Schienenfahrzeug nach Anspruch 1,
**dadurch gekennzeichnet, dass**
das zweite Gelenk (G2) elastisch ausgebildet ist.

3. Schienenfahrzeug nach Anspruch 1,
**dadurch gekennzeichnet, dass**
das zweite Gelenk (G2) drehbar ausgebildet ist.

4. Schienenfahrzeug nach einem der Ansprüche 1 bis 3,
**dadurch gekennzeichnet, dass**
eines der Gelenke (G1, G2) des Doppelgelenks (DG1) derart dimensioniert ist, dass es vertikale Lastunterschiede zwischen den wenigstens zwei Wagenkästen (W1, W2) übertragen kann.

5. Schienenfahrzeug nach einem der Ansprüche 1 bis 4,
**dadurch gekennzeichnet, dass**
zwischen den wenigstens zwei Wagenkästen (W1, W2) oder bei mindestens drei Wagenkästen diesen benachbart im Dachbereich ein zusätzliches Doppelgelenk (DG2) vorgesehen ist,
wobei beide Gelenke (G1) dieses Doppelgelenks eine Bewegung einer Verbindungsstange (V1) des zusätzlichen Doppelgelenks DG2) in allen Raumrichtungen gestattet.

6. Schienenfahrzeug nach einem der Ansprüche 1 bis 5,
**dadurch gekennzeichnet, dass**
wenigstens drei Wagenkästen (W1, W2, W3) vorgesehen sind und Gelenkverbindungen beider Enden des mittleren Wagenkastens derart durch ein kinematisches Getriebe (GET) im Dachbereich verbunden sind, dass der mittlere Wagenkasten stets in einer Vertikalebene eine winkelhalbierende Stellung zwischen den beiden benachbarten Wagenkästen einnimmt.

7. Schienenfahrzeug nach einem der Ansprüche 1 bis 6,
**dadurch gekennzeichnet, dass**
das zweite Gelenk (G2) Mittel zum Halten der Verbindungsstange (V1) in einer zentralen Lage aufweist.

8. Schienenfahrzeug nach Anspruch 7,
**dadurch gekennzeichnet, dass**
die Mittel von diskreten elastischen Elementen (D) des zweiten Gelenks (G2) gebildet sind.

9. Schienenfahrzeug nach Anspruch 7,
**dadurch gekennzeichnet, dass**
die Mittel von diskreten mechanischen Elementen (D, F) des zweiten Gelenks (G2) gebildet sind.

10. Schienenfahrzeug nach einem der Ansprüche 1 bis 9,
**dadurch gekennzeichnet, dass**
die Verbindungsstange (V1) des Doppelgelenks ein integriertes Stoßverzehrelement aufweist.

11. Schienenfahrzeug nach einem der Ansprüche 1 bis 10,
**dadurch gekennzeichnet, dass**
das erste Gelenk (G1) eine Reibdrehhemmung (R) aufweist.

12. Schienenfahrzeug nach einem der Ansprüche 1 bis 11,
**dadurch gekennzeichnet, dass**
das erste Gelenk (G1) ein Elastomerelement (E) zum Schaffen eines Federweges in Längsrichtung des Schienenfahrzeugs aufweist.

13. Schienenfahrzeug nach Anspruch 5,
**dadurch gekennzeichnet, dass**
wenigstens ein Gelenk (G1) des zusätzlichen Doppelgelenks (DG2) im Dachbereich eine integrierte Reibdrehhemmung (R) aufweist.

14. Schienenfahrzeug nach Anspruch 13,
**dadurch gekennzeichnet, dass**
das wenigstens ein Gelenk (G1) des Doppelgelenks ein Elastomerelement zum Schaffen eines Federweges in Längsrichtung des Schienenfahrzeugs aufweist.

## Claims

1. Multi-part rail vehicle having at least two carriage bodies (W1, W2) which are supported on respective centrally arranged bogies and are connected to one another by a connecting rod (V1) via a double joint (DG1),
**characterized in that**
a first joint (G1) of the double joint (DG1) allows a movement of the connecting rod (V1) of the double joint (DG1) in three spatial directions and a second joint (G2) of the double joint (DG1) allows a movement of the connecting rod (V1) exclusively in a horizontal plane.

2. Rail vehicle according to Claim 1,
**characterized in that**
the second joint (G2) is designed to be elastic.

3. Rail vehicle according to Claim 1,
**characterized in that**
the second joint (G2) is designed to be rotatable.

4. Rail vehicle according to one of Claims 1 to 3,
**characterized in that**
one of the joints (G1, G2) of the double joint (DG1) is dimensioned in such a way that it can transmit vertical load differences between the at least two carriage bodies (W1, W2).

5. Rail vehicle according to one of Claims 1 to 4,
**characterized in that**
an additional double joint (DG2) is provided in the roof region between the at least two carriage bodies (W1, W2) or, in the case of at least three carriage bodies, adjacent thereto,
wherein both joints (G1) of this double joint allow a movement of a connecting rod (V1) of the additional double joint (DG2) in all spatial directions.

6. Rail vehicle according to one of Claims 1 to 5,
**characterized in that**
at least three carriage bodies (W1, W2, W3) are provided and articulated connections of both ends of the central carriage body are connected by a kinematic transmission (GET) in the roof region in such a way that the central carriage body always assumes an angle-bisecting position between the two adjacent carriage bodies in a vertical plane.

7. Rail vehicle according to one of Claims 1 to 6,
**characterized in that**
the second joint (G2) has means for holding the connecting rod (V1) in a central position.

8. Rail vehicle according to Claim 7,
**characterized in that**
the means are formed by discrete elastic elements (D) of the second joint (G2).

9. Rail vehicle according to Claim 7,
**characterized in that**
the means are formed by discrete mechanical elements (D, F) of the second joint (G2).

10. Rail vehicle according to one of Claims 1 to 9,
**characterized in that**
the connecting rod (V1) of the double joint has an integrated shock-absorbing element.

11. Rail vehicle according to one of Claims 1 to 10,
**characterized in that**
the first joint (G1) has a frictional rotation damper (R).

12. Rail vehicle according to one of Claims 1 to 11,
**characterized in that**
the first joint (G1) has an elastomer element (E) for providing a spring excursion in the longitudinal direction of the rail vehicle.

13. Rail vehicle according to Claim 5,
**characterized in that**
at least one joint (G1) of the additional double joint (DG2) in the roof region has an integrated frictional rotation damper (R).

14. Rail vehicle according to Claim 13,
**characterized in that**
the at least one joint (G1) of the double joint has an elastomer element for providing a spring excursion in the longitudinal direction of the rail vehicle.

## Revendications

1. Véhicule ferroviaire en plusieurs parties comprenant au moins deux caisses ((W1, W2), qui sont appuyées sur des trains de roulement disposés respectivement au milieu et qui sont reliées par une double articulation (DG1) ayant une barre (V1) de liaison,
**caractérisé en ce que**
une première articulation (G1) de la double articulation (DG1) autorise un déplacement de la barre (V1) de liaison de la double articulation (DG1) dans trois dimensions de l'espace et une deuxième articulation (G2) de la double articulation (DG1), un déplacement de la barre (V1) de liaison exclusivement dans un plan horizontal.

2. Véhicule ferroviaire suivant la revendication 1,
**caractérisé en ce que**
la deuxième articulation (G2) est élastique.

3. Véhicule ferroviaire suivant la revendication 1,
**caractérisé en ce que**
la deuxième articulation (G2) est tournante.

4. Véhicule ferroviaire suivant l'une des revendications 1 à 3,
**caractérisé en ce que**
l'une des articulations (G1, G2) de la double articulation (DG1) a des dimensions telles qu'elle peut transmettre des différences de charge verticale entre les au moins deux caisses (W1, W2).

5. Véhicule ferroviaire suivant l'une des revendications 1 à 4,
**caractérisé en ce qu'**une double articulation (DG2) supplémentaire est prévue entre les au moins deux caisses (W1, W2), ou pour au moins trois caisses à leur voisinage dans la région de toit,
dans lequel les deux articulations (G1) de cette double articulation autorisent un déplacement d'une barre (V1) de liaison de la double articulation (DG2) supplémentaire dans toutes les directions de l'espace.

6. Véhicule ferroviaire suivant l'une des revendications 1 à 5,
**caractérisé en ce que**
il est prévu au moins trois caisses (W1, W2, W3) et des liaisons articulées des deux extrémités de la caisse médiane sont reliées dans la région de toit par une transmission (GET) cinématique, de manière à ce que la caisse médiane prenne toujours, dans un plan vertical, une position bissectrice entre les deux caisses voisines.

7. Véhicule ferroviaire suivant l'une des revendications 1 à 6,
**caractérisé en ce que**
la deuxième articulation (G2) a des moyens de maintien de la barre (V1) de liaison dans une position centrale.

8. Véhicule ferroviaire suivant la revendication 7,
**caractérisé en ce que**
les moyens sont formés d'éléments (D) élastiques discrets de la deuxième articulation (G2).

9. Véhicule ferroviaire suivant la revendication 7,
**caractérisé en ce que**
les moyens sont formés d'éléments (D, F) mécaniques discrets de la deuxième articulation (G2).

10. Véhicule ferroviaire suivant l'une des revendications 1 à 9,
**caractérisé en ce que**
la barre (V1) de liaison de la double articulation a un élément intégré de dissipation des chocs.

11. Véhicule ferroviaire suivant l'une des revendications 1 à 10,
**caractérisé en ce que**
la première articulation (G1) a un dispositif (R) empêchant une rotation à frottement.

12. Véhicule ferroviaire suivant l'une des revendications 1 à 11,
**caractérisé en ce que**
la première articulation (G1) a un élément (E) élastomère pour ménager une course élastique dans la direction longitudinale du véhicule ferroviaire.

13. Véhicule ferroviaire suivant la revendication 5,
**caractérisé en ce qu'**
au moins une articulation (G1) de la double articulation (DG2) supplémentaire a, dans la région du toit, un dispositif (R) intégré empêchant une rotation à frottement.

14. Véhicule ferroviaire suivant la revendication 13,
**caractérisé en ce que**
la au moins une articulation (G1) de la double articulation a un élément élastomère pour ménager une course élastique dans la direction longitudinale du véhicule ferroviaire.
